# DEMANDE DE BREVET EUROPEEN

(11) **EP 3 335 775 A1**
(43) Date de publication de la demande: **20.06.2018**
(21) Numéro de dépôt: 16306733.3
(22) Date de dépôt: 19.12.2016
(51) Int. Cl.: A63J 25/00, E04H 3/22

(54) **SALLE DE PROJECTION CINÉMATOGRAPHIQUE ADAPTÉE À LA PROJECTION SUR GRAND ÉCRAN**

(71) Demandeur: Chican, Pierre, 95290 l'Isle Adam (FR)
(72) Inventeur: Chican, Pierre, 95290 l'Isle Adam (FR)
(74) Mandataire: Cabinet Beau de Loménie

(57) **Abrégé**

L'invention porte principalement sur une salle de projection cinématographique comportant un écran de projection qui est apte à projeter une image, comportant une zone d'implantation des fauteuils (16) ou gradinage qui s'étend depuis un premier rang (20) situé à une première distance (D1) la plus proche de l'écran (14) jusqu'à un dernier rang (21) situé à une seconde distance (D2) la plus éloignée de l'écran (14) en définissant une hauteur d'assise (H3) entre le premier (20) et le dernier (21) rang, et une pente de gradinage définie par l'angle (α) formé entre le plan (P) passant par le premier rang (20) et le dernier rang (21) du gradinage avec l'axe de projection de l'image (XX').

La salle de l'invention est essentiellement caractérisée en ce que la zone d'implantation des fauteuils (16,160) comporte une pluralité de plateformes suspendues (17 ; 17a,17b,17c ;170) formant un gradinage discontinu le long d'au moins une partie de la hauteur (H) de l'écran (14,140) et comportant chacune au moins un rang de fauteuils, et en ce que l'angle (α) définissant la pente de la zone d'implantation de fauteuil (16,160) est supérieur à 24°, et en ce que l'angle (α1) définissant la pente de gradinage de chaque plateforme (17 ;17a,17b,17c,170) est inférieur à 24°.

## Description

L'invention s'inscrit dans le domaine des salles de projection cinématographique, et en particulier des salles de projection à grand écran.

Pour augmenter l'impact visuel d'une projection cinématographique et accroître l'immersion des spectateurs dans l'image, la taille des écrans de projection a significativement augmenté ces dernières années. Un nouveau format de pellicule, puis d'image numérique, a été mis au point et connu sous le nom d'IMAX®, contraction de Image Maximum. Cette technologie permet de projeter des images de grandes dimensions avec une meilleure résolution. Un écran standard IMAX® mesure environ 25m de largeur pour 15m de hauteur et est destiné à augmenter l'immersion des spectateurs dans l'image

Pour assurer ce nouveau rapport à l'image, la disposition des spectateurs face à l'écran doit également être adaptée. Il s'agit notamment de permettre à chaque spectateur, quel que soit le rang où il est situé, de visualiser toute la hauteur de l'image projetée sans avoir à renverser excessivement la tête.

La disposition des spectateurs s'inscrit dans un ensemble de caractéristiques dimensionnelles de la salle qui est établi selon des critères techniques et architecturaux. En France, ces critères sont régis par la Norme AFNOR NF-S 27001 établie suivant les Recommandations de la Commission Supérieure Technique de l'Image et du Son CST-RT-035.

On se réfère aux figures 1 et 2 qui illustrent en coupe deux salles de projection cinématographiques existantes IMAX® à savoir la salle IMAX - Pathé Disney Village datant de 2000 pour la figure 1, et la salle IMAX - Pathé - La Valette du var datant de 2016 pour la figure 2.

Le volume d'une salle de cinéma 1,1a est dimensionné en largeur pour contenir la largeur de l'écran 2, en hauteur pour contenir la hauteur de l'écran 2 et en longueur depuis l'écran 2 jusqu'à une paroi de fond 3 au niveau de laquelle est agencée une cabine de projection 4 à une distance D de l'écran. La zone d'implantation des fauteuils également appelée gradinage 5 s'étend sur une partie de la longueur de la salle 1, 1a. On se réfère à la plus grande largeur L et à la plus grande hauteur H de l'image projetée pour définir les caractéristiques de l'implantation du gradinage 5 telles qu'elles sont énoncées dans les recommandations de la CST. Dans la présentation qui suit, on considère que les dimensions L,H de la plus grande image projetée correspondent aux dimensions L,H de la toile de l'écran.

En référence aux figures 1 et 2, le gradinage 5 est continu en étant constitué d'une succession de rangs de fauteuils, chaque rang étant accessible au moyen d'une ou de plusieurs allées en escaliers (non visibles sur les figures) sur lesquels sont ménagés des paliers qui desservent chacun des rangs.

Le gradinage 5 s'étend selon l'axe de projection XX' considéré perpendiculairement à l'écran 2 (cet axe de projection XX' est parallèle à l'axe longitudinal de la salle non représenté), depuis un premier rang 6 le plus bas et le plus proche de l'écran 2, jusqu'à un dernier rang 7 le plus haut et le plus éloigné de l'écran 2. Le premier rang 6 est situé à une distance D1 de l'écran et le dernier rang 7 à une distance D2 de l'écran 2, D2 étant naturellement supérieur à D1. On considère également la profondeur d'assise D3 s'étendant selon un axe XX'1 parallèle à l'axe de projection XX' depuis le premier rang 6 jusqu'au dernier rang 7 et la hauteur d'assise H3 définissant la hauteur égale à la différence altimétrique entre le premier rang 6 et le dernier rang 7. On considère enfin la pente de gradinage qui est définie par l'angle α formé entre le plan P passant par l'oeil des spectateurs des premier 6 et dernier 7 rangs et un axe XX'1 parallèle à l'axe de projection XX'.

Pour les deux salles représentées sur les figures 1 et 2, l'écran présente une largeur L d'environ 25 mètres et une hauteur H d'environ 15 mètres. Pour ces deux salles, la distance D1 du premier rang 6 à l'écran 2 est d'environ 10 mètres soit environ 0,4 x L.

Pour la salle de la figure 1, l'angle α définissant la pente de gradinage est de 15 degrés pour une profondeur d'assise d'environ 23 mètres, ce dont il résulte une hauteur d'assise H3 d'environ 6,20 mètres soit environ 0,4 x H, et une distance D2 du dernier rang 7 à l'écran d'environ 33 mètres soit environ 1,3 x L.

Pour la salle de la figure 2 de conception plus récente, l'angle α définissant la pente de gradinage est de 24 degrés pour une profondeur d'assise d'environ 19,4 mètres, ce dont il résulte une hauteur d'assise H3 d'environ 8,7 mètres soit environ 0,6 x H, et une distance D2 du dernier rang 7 à l'écran d'environ 29 mètres soit environ 1,2 x L.

Il résulte de la configuration de ces deux salles que les spectateurs du premier rang 6 doivent opérer à un basculement excessif de la tête pour voir l'intégralité de l'image projetée. Ce basculement se caractérise par deux angles. Partant de l'oeil du spectateur, ici du premier rang 6, le premier angle α1 est pris entre un axe XX'1 parallèle à l'axe longitudinal XX' et perpendiculaire à l'écran 2, et une droite visant la mi-hauteur H/2 de la plus grande image projetée, ici matérialisé par le centre O de l'écran 2. Le second angle α2 est pris entre l'axe longitudinal XX', et une droite visant le bord supérieur de la plus grande image projetée, ici matérialisée par le bord supérieur 8 de l'écran 2. La Commission Supérieure Technique de l'Image et du Son recommande que l'angle α1 soit inférieur ou égal à 30° et que l'angle α2 soit inférieur ou égal à 45°.

Pour la salle de la figure 1, le premier angle α1 est de 25° et le second angle α2 est de 50°, ce dernier ne répondant donc pas aux recommandations de la CST. Pour la salle de la figure 2, le premier angle α1 est de 33° et le second angle α2 est de 54°. Aucun de ces deux angles ne répondent aux recommandations de la CST.

La CST définit également des critères pour les distances D1 et D2. Pour la distance D1 du premier rang 6 à l'écran 2, il est recommandé de se situer au moins à une valeur de 0,6 x L (L étant la plus grande largeur de l'image), et au moins à une valeur de 0,8 x L pour apporter un meilleur confort aux spectateurs du premier rang. Pour la distance D2 du dernier rang 7 à l'écran, il est recommandé de se situer au plus à une valeur de 2,9 x L, et au plus à une valeur de 2,2 x L pour un meilleur confort des spectateurs du dernier rang. On constate que pour les deux salles des figures 1 et 2, la distance D1 de 0,4 x L est bien en dessous des préconisations.

En ce qui concerne les spectateurs du dernier rang 7, si leur distance à l'écran 2 respecte bien les préconisations de la CST, leur hauteur d'assise H3 est soumise à deux contraintes. En premier lieu, la cabine de projection 4 est nécessairement située au-dessus du dernier rang 7, et à une hauteur (2 mètres selon la norme) par rapport au dernier rang 7 qui autorise à un spectateur de ce dernier rang 7 de se lever sans se trouver dans le faisceau de projection de l'image. Le faisceau de projection est défini géométriquement par le cône de lumière partant de l'objectif du projecteur dont la limite basse se situe entre celui-ci et le bas de l'écran et la limite haute entre celui-ci et le haut de l'écran. Il en résulte un positionnement de la cabine de projection 4 à une altimétrie supérieure à la demi-hauteur H/2 de l'écran, ce qui engendre une distorsion verticale de l'image. Cette distorsion verticale fait également l'objet de recommandations de la CST et doit rester inférieure à 5°, et de préférence inférieure à 3° pour assurer une bonne qualité de l'image projetée.

En outre, la hauteur d'assise H3 est également soumise à la valeur de l'angle α de la pente de gradinage qui doit répondre aux normes relatives à la sécurité incendie des Établissements Recevant du Public et à l'accessibilité des Personnes à Mobilité Réduite. Selon ces normes, la pente maximale autorisée d'un escalier est de 30°. Dans les salles de cinéma, les escaliers d'accès comportent des paliers pour accéder aux rangs de fauteuils, ce qui réduit la pente maximale autorisée du gradinage à environ 24 degrés. Il n'est donc pas possible, dans les salles actuelles, de prévoir une pente de gradinage continu supérieure à 24 degrés.

On constate ainsi que dans les deux salles des figures 1 et 2, si l'écran 2, et l'image projetée, présente des dimensions importantes, il existe une réelle hétérogénéité de qualité de visionnage entre les spectateurs du premier rang et ceux des rangs supérieurs. Du fait des différentes normes et recommandations, il n'est actuellement pas possible dans ces salles, de reculer le premier rang 6 par rapport à l'écran sans diminuer le nombre de rangs et donc de fauteuils et/ou détériorer l'immersion des spectateurs des derniers rangs.

L'invention vise une salle de projection cinématographique respectant la norme AFNOR NF-S 27001 établie suivant les Recommandations de la Commission Supérieure Technique de l'Image et du Son CST-RT-035 et permettant à l'ensemble des spectateurs, du premier au dernier rang, d'être immergés de façon accrue par rapport aux salles traditionnelles actuelles dans l'image projetée sans avoir à opérer un renversement de tête excessif.

L'invention vise en outre une salle de projection cinématographique pour laquelle la distorsion géométrique verticale des images est quasiment nulle.

L'invention vise également une salle de projection cinématographique qui confère aux spectateurs une double sensation d'intimité et de convivialité.

L'invention vise enfin une salle de projection cinématographique permettant d'offrir des prestations personnalisées.
À cet effet, la salle de projection cinématographique de l'invention est essentiellement caractérisée en ce que la zone d'implantation des fauteuils comporte une pluralité de plateformes suspendues formant un gradinage discontinu le long d'au moins une partie de la hauteur de l'écran et comportant chacune au moins un rang de fauteuils, et en ce que l'angle α définissant la pente de la zone d'implantation de fauteuil est supérieur à 24°.
La salle de projection cinématographique de l'invention peut également comporter les caractéristiques optionnelles suivantes considérées isolément ou selon toutes les combinaisons techniques possibles :
- l'angle α définissant la pente de la zone d'implantation de fauteuils est supérieur à 30°, de préférence supérieur à 40°.
- le premier rang de fauteuils de la ou des plateforme(s) la ou les plus basse(s) est situé à la première distance D1, D1a la plus proche de l'écran qui répond au critère suivant : D1 ≥ 0,6 x L où L est la largeur de la plus grande image projetée sur l'écran.
- le dernier rang de la ou des plateforme(s) la ou les plus basse(s) est situé à la seconde distance D2 la plus éloignée de l'écran qui répond, avec la hauteur d'assise H3 de la zone d'implantation de fauteuils ainsi formée, aux critères suivants :
   ∘ D2 < 1,5 × L, et
   ∘ H3 > 0,6 × H
      où L est la largeur de la plus grande image projetée sur l'écran, et
      où H est la hauteur de la plus grand image projetée sur l'écran.
- la hauteur d'assise H3 et la seconde distance D2 répondent aux critères suivants :
   ∘ 0,9 × H < H3 ≤ H
   ∘ D2 < 1,2 × L
- le premier rang de la ou des plateforme(s) la ou les plus basse(s) considéré au niveau de l'oeil du spectateur et le dernier rang de la ou des plateforme(s) la ou les plus haute(s) considéré au niveau de l'oeil du spectateur sont situés en regard de l'écran y compris de ses bords inférieurs ou supérieurs.
- le rang médian de la zone d'implantation des fauteuils situé à la hauteur H3 / 2 est en regard du centre O de l'écran.
- la cabine de projection est située en regard du point central de l'écran, et aucune plateforme ne se trouve en regard du point central de l'écran.
- le bord avant le plus proche de l'écran de chaque plateforme occupée par des fauteuils, excepté la ou les plateformes les plus basses, est à une distance de l'écran qui est supérieure à la distance du bord avant le plus proche de l'écran des plateformes inférieures.
- la distance du bord avant de chaque plateforme munie de fauteuils, excepté la ou les plateformes les plus basses, est telle que ledit bord avant n'est pas situé dans l'axe de vision partant de l'oeil du ou des spectateurs du dernier rang de la plateforme située juste en dessous et visant le bord supérieur de l'écran.
- les plateformes sont agencées en quinconce le long de la paroi de fond.
- chaque plateforme présente un bord avant circulaire et en ce que le nombre de rangs de chaque plateforme est compris entre 2 et 4.
- la paroi de fond est en arc de cercle inverse à l'ergonomie circulaire concave de l'écran.

D'autres caractéristiques et avantages de l'invention ressortiront clairement de la description qui en est donnée ci-dessous, à titre indicatif et nullement limitatif, en référence aux figures annexées parmi lesquelles :
- la figure 1 déjà décrite est une représentation en coupe de la salle de projection IMAX - Pathé Disney Village,
- la figure 2 déjà décrite est une représentation en coupe de la salle de projection IMAX - Pathé - La Valette du Var,
- la figure 3 est une représentation schématique en coupe longitudinale d'une salle de l'invention selon une première variante selon le plan de coupe vertical III-III de la figure 5 décalé par rapport à l'axe de projection XX',
- la figure 4 est une représentation schématique en coupe longitudinale dans le plan de l'axe de projection XX' de la salle de l'invention selon une première variante (plan de coupe vertical IV-IV de la figure 5),
- la figure 5 est une vue en plan du haut de la salle de l'invention selon la première variante,
- la figure 6 est une représentation schématique de face des plateformes suspendues de la salle de l'invention de la première variante réparties en quinconce contre la paroi de fond,
- la figure 7 est une vue en plan d'un étage de la salle de l'invention de la première variante desservant une série de plateformes alternativement supérieures et inférieures à partir d'un palier commun,
- la figure 8 est une représentation schématique en perspective des plateformes suspendues de la salle de projection de l'invention de la première variante adossées à la paroi de fond en arc de cercle,
- la figure 9 est une représentation schématique en coupe longitudinale d'une salle de l'invention selon une seconde variante selon le plan de coupe vertical IX-IX de la figure 10 décalé par rapport à l'axe de projection XX', et
- la figure 10 est une vue en plan des quatre plateformes suspendues de la salle de l'invention de la seconde variante.

La salle de projection cinématographique de l'invention prévoit une zone d'implantation des fauteuils de configuration inédite. Il s'agit de plateformes suspendues solidaires de la paroi de fond. Cette configuration de la zone d'implantation des fauteuils permet d'éloigner le ou les premiers rangs de l'écran et de rapprocher le ou les derniers rangs de l'écran (ou autrement dit de réduire la profondeur d'assise) puisque la norme relative à la pente de gradinage ne s'applique pas à ce gradinage discontinu réparti en plateformes suspendues. Au sein de chaque plateforme, la pente de gradinage respecte les normes en vigueur.

En outre, les plateformes peuvent être réparties sur toute ou majeure partie de la hauteur de l'image projetée ce qui permet d'augmenter le nombre de fauteuils et de répartir les spectateurs en regard de toute la surface de l'image.

Par ailleurs, la cabine de projection peut être positionnée exactement dans l'axe géométrique du centre de l'écran et de l'image.

Ces agencements permettent d'assurer le meilleur compromis de mise en situation des spectateurs au regard de l'écran de projection.

Comme déjà précédemment indiqué, certaines recommandations de la CST se réfèrent aux dimensions (largeur L, hauteur H) de la plus grande image projetée. Pour conférer aux caractéristiques de l'invention un caractère concret, on considère dans la suite de la description que les dimensions L,H de la plus grande image projetée correspondent aux dimensions L,H de l'écran. On admet bien entendu que l'écran en question présente des dimensions correspondant au format de l'image projetée. Si tel n'était pas le cas, ce sont les dimensions L,H de la plus grande image projetée qui doivent être considérées.

En référence à la figure 3, le volume de la salle de l'invention 10 est défini par un plafond 11, un sol 12, une paroi avant 13 devant laquelle est implantée un écran 14, et une paroi de fond 15. L'écran 14 présente une ergonomie circulaire concave déjà connue dans certaines salles actuelles. On considère dans cet exemple que la largeur L de l'écran est de 29 mètres et que sa hauteur H est de 15,30 mètres, étant entendu que le rapport L/H est le plus souvent défini par 1,66 < L/H < 2,39.

En référence aux figures 3 et 4, la zone d'implantation des fauteuils 16 comporte une pluralité de plateformes suspendues 17 solidaires de la paroi de fond 15. On entend par « suspendues », le fait que les plateformes sont maintenues en place uniquement par leur ancrage avec et dans la paroi de fond 15 et qu'il n'est prévu aucune colonne ou poteau de soutien qui viendrait nuire à la visibilité des spectateurs des plateformes inférieures. Les plateformes 17 sont réparties en plateformes les plus basses 17a, en plateformes intermédiaires 17b et en plateformes les plus hautes 17c, le long de toute la hauteur H de l'écran 14. Les plateformes les plus basses 17a sont les plus proches de l'écran 14 et les plateformes les hautes 17c sont les plus éloignées, étant entendu que chaque plateforme 17, outre les plateformes les plus basses, est située plus loin de l'écran que les plateformes inférieures (excepté pour la plateforme formant support de la cabine de projection, comme il sera vu plus loin). Il en résulte, comme illustré sur la figure 3, que le bord avant 18 le plus proche de l'écran 14 de chaque plateforme 17 est situé à une distance Dsup de l'écran 14 qui est supérieure à la distance Dinf du bord avant 18 le plus proche de l'écran 14 des plateformes inférieures.

En référence aux figures 3, 4 et 5, il est à noter qu'au regard de l'ergonomie circulaire concave de l'écran 14 et de la configuration en arc de cercle inverse de la zone d'implantation 16, la distance D1,D1a (figure 5) des premiers rangs 20 diffère selon la position latérale de la plateforme la plus basse 17a. Il est à considérer que toutes les distances D1,D1a, y compris la plus petite, doivent répondre aux critères qui sont définis plus loin. La distance D2 des derniers rangs à l'écran 14 est identique pour les figures 3,4 et 5 puisque cette distance D2 est prise dans un même plan de coupe. Dans l'exemple illustré, trois rangs de fauteuils sont prévus par plateforme 17. Pour assurer à tous les spectateurs, y compris ceux des derniers rangs, une visibilité totale de l'image projetée, le bord avant 18 le plus proche de l'écran 14 de chaque plateforme 17, outre pour les plateformes les plus basses, est situé à une distance Dsup de l'écran qui ne positionne pas ce bord avant 18 dans le cône de vision Y partant de l'oeil du spectateur situé au dernier rang de la plateforme située immédiatement dessous et visant le bord supérieur 19 de l'écran 14.

Cette répartition des spectateurs dans des plateformes suspendues 17 permet de s'affranchir des normes relatives à la pente de gradinage appliquée pour des rangs de fauteuils agencés de façon continus et desservis par un escalier ou une allée elle-même continue. Dans l'exemple illustré, l'angle α définissant une pente projetée de gradinage depuis le premier rang 20 des plateformes les plus basses 17a jusqu'au dernier rang 21 des plateformes les plus hautes 17c est de 50 degrés. Plus précisément, l'angle α est considéré comme étant l'angle formé entre le plan P passant par le premier rang 20 et le dernier rang 21 de la zone d'implantation 16 avec l'axe XX'1 qui est parallèle à l'axe de projection XX' (selon les plans de coupe des figures 3 et 4) et perpendiculaire à l'écran 14. L'angle α3 définissant la pente de gradinage au sein d'une plateforme 17 est quant à lui inférieur à 24 degrés.

Cette augmentation de la pente générale de gradinage permet de répartir les spectateurs sur une grande partie voire toute la hauteur H de l'écran (de la plus grande image projetée) et permet également de faire reculer les premiers rangs 20 de l'écran 14. Sur cet exemple et en référence à la figure 3, la première distance D1a du premier rang 20 à l'écran est d'environ 17,5 mètres soit environ 0,6 x L, respectant ainsi les recommandations de la CST. Ainsi, les spectateurs situés au premier rang 20 de la plateforme la plus basse 17a n'ont pas à opérer à un basculement important de la tête pour voir l'intégralité de l'image projetée. L'angle α1 précédemment défini et visant la mi-hauteur H/2 de la plus grande image projetée est compris entre 20 et 24 degrés, et l'angle α2 visant le bord supérieur 19 de l'image est compris entre 37° et 41°, ces deux valeurs étant substantiellement inférieures aux recommandations de la CST, illustrant par la même le confort de visualisation de ces premiers rangs 20 comparé aux salles actuelles. La distance D1 (figures 4 et 5) du premier rang 20 de la plateforme la plus basse 17a située dans l'axe de projection XX' à l'écran est supérieure à la distance D1a représentée sur la figure 3, de sorte que cette distance D1 est nécessairement supérieure à 17,5 mètres, respectant également les recommandations de la CST.

Le confort visuel est également amélioré pour le dernier rang 21 de la plateforme la plus haute 17c. En effet, la configuration de la zone d'implantation en plateformes suspendues permet d'avancer les derniers rangs par rapport à l'écran 14. Dans l'exemple illustré, la deuxième distance D2 du dernier rang 21 à l'écran 14 est d'environ 29,3 mètres soit quasiment 1 x L, ce qui est bien inférieur aux préconisations de la CST mais également inférieure à cette distance D2 des salles de l'art antérieur illustrées sur les figures 1 et 2. Naturellement, l'augmentation de la première distance D1,D1a et la diminution de la deuxième distance D2 engendre une diminution de la profondeur d'assise D3,D3a qui est d'environ 11,80 mètres (pour la distance D3a représentée sur la figure 3) contre respectivement 22,8 mètres pour la salle de la figure 1 et 19,4 mètres pour la salle de la figure 2.

La diminution de la profondeur d'assise résultant de l'augmentation de l'angle α de la zone d'implantation des fauteuils 16 permet ainsi de faire reculer les premiers rangs de l'écran et avancer les derniers rangs (ou autrement dit assurer une proximité accrue de l'ensemble des spectateurs à l'image par rapport à une salle de conception traditionnelle de volume et de jauge comparable) en augmentant le confort visuel et l'immersion dans l'image de tous les spectateurs.

Une autre caractéristique illustre la nouvelle configuration de la zone d'implantation 16 au regard de l'écran. Il s'agit de la distance Dmoy entre le rang médian 24 de la zone d'implantation 16 et l'écran 14. Pour la première variante de l'invention de la figure 3, cette distance Dmoy est de 0,8 x L tandis que pour la salle de la figure 1, la distance Dmoy est de 1,2 x L et pour la salle de la figure 2, cette distance Dmoy est de 1 x L. Cette distance Dmoy est sensiblement supérieure prise dans l'axe de projection XX' mais reste substantiellement inférieure à celles des salles des figures 1 et 2.

En ce qui concerne la hauteur d'assise H3, comme visible sur la figure 3, les plateformes sont réparties sur toute la hauteur H de l'écran 14 (ou de la plus grande image projetée), ou autrement dit, dans cet exemple, H3 = H. Cette disposition est rendue possible par l'angle α élevé de la zone d'implantation des fauteuils 16 et ainsi la diminution de la profondeur d'assise D3a, mais également par la possibilité d'implanter la cabine de projection 22 en regard du centre O de l'écran 14 entre les plateformes 17. Contrairement à une salle actuelle, la hauteur du dernier rang n'est plus contrainte par l'implantation de la cabine de projection.

En outre, l'échappée visuelle entre les spectateurs permettant à chaque spectateur, quelque-soit sa position dans la salle, de la vision de la totalité de l'écran, est assurée dans la salle de l'invention. L'échappée visuelle se détermine de la façon suivante (en référence à la figure 4) : On matérialise la droite allant de l'oeil du spectateur du rang assis au rang n+1 jusqu'au bord inférieur 23 de l'écran 14. On matérialise la droite verticale passant par le regard du spectateur du rang n. On mesure la distance verticale entre le point d'intersection de ces deux droites et l'oeil du spectateur du rang n, on obtient alors l'échappée visuelle t, appelée également valeur de dégagement des têtes qui est supérieure ou égale à 12cm.

On se réfère aux figures 4 et 6. La cabine de projection 22 est implantée en regard exact de l'axe géométrique du centre O de l'écran 14 (ou de la plus grande image projetée) sur une plateforme de projection dédiée 22a. Cette plateforme 22a présente un bord avant 22b en retrait par rapport à la plateforme située au-dessus d'elle, formant exception au principe d'agencement des plateformes défini précédemment. Ainsi, la distorsion géométrique verticale et la distorsion géométrique horizontale sont proches de 0° voire nulles, ce qui confère une qualité d'image projetée optimum. Il est donc possible de répartir les spectateurs sur toute la hauteur de l'image tout en bénéficiant d'une excellente qualité d'image.

Alternativement, la répartition des spectateurs pourra être réalisée sur une partie seulement de la hauteur H, de préférence centré sur le centre O de l'écran 14, c'est-à-dire que le rang médian 24 de la zone d'implantation des fauteuils 16 situé à la hauteur H3 / 2 est situé en regard du centre O de l'écran ou de la plus grande image projetée.

Pour assurer le confort visuel des spectateurs des premier 20 et dernier 21 rangs, la ou les plateformes les plus basses 17a sont implantées de telle sorte que l'oeil du spectateur du premier rang 20 est en regard de l'écran ou, à la limite, en regard du bord inférieur 23 de l'écran. De façon similaire, l'oeil du spectateur du dernier rang 21 est en regard de l'écran ou, à la limite, en regard du bord supérieur 19 de l'écran. Autrement dit, toutes les plateformes 17 sont implantées en regard de l'écran, et donc de la plus grande image projetée, y compris en regard de ses bords supérieurs et inférieurs et de plus, toutes les plateformes 17 sont centrées en hauteur de part et d'autre du centre O de l'écran. La zone d'implantation des fauteuils 16 autorise ainsi l'immersion dans l'image de tous les spectateurs, des premier au dernier rang.

En référence à la figure 6, les plateformes 17 sont implantées en quinconce sur la paroi de fond 15 sur toute la largeur L de l'écran 14 (non visible sur cette figure) et sur toute la hauteur H de l'écran 14. Le sensible décalage de la répartition en quinconce visible sur la figure 6 résulte de la configuration en arc de cercle de la zone d'implantation des fauteuils 16. Cette répartition en quinconce permet d'agencer uniformément les plateformes 17 tout en ménageant une hauteur suffisante entre deux plateformes supérieures et inférieures selon un axe vertical ZZ' pour éviter, comme explicité précédemment, que le bord avant 18 de la plateforme supérieure ne soit situé dans l'axe de vision Y partant de l'oeil du spectateur situé au dernier rang de la plateforme inférieure et visant le bord supérieur de l'écran.

Les plateformes sont implantées sur 4 étages A1,A2,A3,A4 qui correspondent, en référence aux figures 6 et 7 à quatre niveaux de paliers P1,P2,P3,P4 situés en dehors de la salle 10 derrière la paroi de fond 15. Chaque niveau de palier P1,P2,P3,P4 dessert des plateformes supérieures 17sup par un escalier montant 25, et des plateformes inférieures 17inf par des escaliers descendants 26. Le palier peut être aménagé pour faire patienter les spectateurs de ces plateformes 17sup,17inf. Cet aménagement peut être différent selon les paliers, de sorte que des prestations personnalisées peuvent être proposées selon la position des spectateurs dans la salle.

Comme illustré sur les figures 7 et 8, selon cet exemple, chaque plateforme présente un bord 27 qui est circulaire et comporte trois rangs de fauteuils. Les spectateurs installés sur une plateforme 17 ont ainsi une sensation d'intimité tout en bénéficiant du caractère convivial d'une salle de projection actuelle.

La paroi de fond 15 est de préférence en arc de cercle inverse par rapport à l'ergonomie circulaire concave de l'écran 14 (non visible sur la figure 7), en permettant une meilleure convergence des spectateurs vers le centre de l'image.

On se réfère aux figures 9 et 10 pour décrire une variante de réalisation de l'invention dans laquelle la salle 100 présente les mêmes caractéristiques que celles décrites pour la salle de la première variante des figures 3 à 7. La seule différence réside dans le nombre et la forme des plateformes suspendues 170. Dans la seconde variante, la zone d'implantation des fauteuils 160 comporte quatre plateformes suspendues 170 s'étendant sur toute la hauteur H de l'écran 140 et sur toute la largeur L de l'écran 140. Comme pour la première variante, cette largeur L est croissante depuis l'écran 140 jusqu'à la paroi de fond 150 en raison de l'ergonomie circulaire concave de l'écran 140 et de la géométrie de la salle en résultant. Comme dans la première variante, chacune des plateformes 170 comporte 3 rangs de fauteuils qui présentent une discontinuité pour l'aménagement d'allées. La cabine de projection non visible sur ces figures est également implantée en regard du centre O de l'écran 140 dans le fond de la troisième plateforme suspendue 170. Sur cette plateforme, une zone 171 est dépourvue de fauteuils pour assurer la projection de l'image sur l'écran 140 depuis la cabine de projection.

Restant dans le cadre de l'invention, les plateformes suspendues peuvent ainsi présenter des formes et un nombre spécifique, la discontinuité de la zone d'implantation des fauteuils permettant en tout état de cause à l'angle α de gradinage de présenter une valeur bien supérieure à 24 degrés en assurant l'immersion des spectateurs dans l'image.

## Revendications

1. Salle de projection cinématographique comportant un écran de projection qui est apte à projeter, selon un axe de projection (XX') perpendiculaire au dit écran (14, 140), une image définie par sa plus grande largeur (L) et sa plus grande hauteur (H), en face duquel écran (14,140) s'étend une paroi de fond (15,150) qui est située à une certaine distance (D) de l'écran (14,140) et au niveau de laquelle est implantée une cabine de projection (22), la dite salle (10,100) comportant une zone d'implantation des fauteuils (16,160) ou gradinage qui s'étend depuis un premier rang (20) situé à une première distance (D1,D1a) la plus proche de l'écran (14,140) jusqu'à un dernier rang (21) situé à une seconde distance (D2) la plus éloignée de l'écran (14,140) en définissant une hauteur d'assise (H3) entre le premier (20) et le dernier (21) rang, et une pente de la zone d'implantation des fauteuils (16,160) définie par l'angle (α) formé entre le plan (P) passant par le premier rang (20) et le dernier rang (21) du gradinage avec un axe (XX'1) perpendiculaire à l'écran (14), **caractérisée en ce que** la zone d'implantation des fauteuils (16,160) comporte une pluralité de plateformes suspendues (17 ; 17a,17b,17c ;170) formant un gradinage discontinu le long d'au moins une partie de la hauteur (H) de l'écran (14,140) et comportant chacune au moins un rang de fauteuils, et **en ce que** l'angle (α) définissant la pente de la zone d'implantation de fauteuil (16,160) est supérieur à 24°.

2. Salle de projection selon la revendication 1, **caractérisée en ce que** l'angle (α) définissant la pente de la zone d'implantation de fauteuils (16,160) est supérieur à 30°, de préférence supérieur à 40°.

3. Salle de projection selon l'une quelconque des revendications 1 et 2, **caractérisée en ce que** le premier rang de fauteuils (20) de la ou des plateforme(s) la ou les plus basse(s) (17a, 170) est situé à la première distance (D1,D1a) la plus proche de l'écran (14,140) qui répond au critère suivant : D1 ≥ 0,6 x L où L est la largeur de la plus grande image projetée sur l'écran (14,140).

4. Salle de projection selon l'une quelconque des revendications précédentes, **caractérisée en ce que** le dernier rang (21) de la ou des plateforme(s) la ou les plus basse(s) (17c,170) est situé à la seconde distance (D2) la plus éloignée de l'écran (14,140) qui répond, avec la hauteur d'assise (H3) de la zone d'implantation de fauteuils ainsi formée (16,160), aux critère suivants :
- D2 < 1,5 × L, et
- H3 > 0,6 × H
où L est la largeur de la plus grande image projetée sur l'écran -14,140), et
où H est la hauteur de la plus grand image projetée sur l'écran (14,140).

5. Salle de projection cinématographique selon la revendication 4, **caractérisée en ce que** la hauteur d'assise (H3) et la seconde distance (D2) répondent aux critères suivants :
0,9 × H < H3 ≤ H
D2 < 1,2 × L

6. Salle de projection cinématographique selon l'une quelconque des revendications précédentes, **caractérisée en ce que** le premier rang (20) de la ou des plateforme(s) la ou les plus basse(s) (17c,170) considéré au niveau de l'oeil du spectateur, et le dernier rang (21) de la ou des plateforme(s) la ou les plus haute(s) (17c,170) considéré au niveau de l'oeil du spectateur sont situés en regard de l'écran (14,140), y compris de ses bords inférieur (23) ou supérieur (19).

7. Salle de projection cinématographique selon l'une quelconque des revendications précédentes, **caractérisée en ce que** le rang médian (24) de la zone d'implantation des fauteuils (16,160) situé à la hauteur H3 / 2 est en regard du centre O de l'écran (14,140).

8. Salle de projection selon l'une quelconque des revendications précédentes, **caractérisée en ce que** la cabine de projection (22,220) est située en regard du point central (O) de l'écran (14,140).

9. Salle de protection selon l'une quelconque des revendications précédentes, **caractérisée en ce que** le bord avant (18) le plus proche de l'écran (14,140) de chaque plateforme occupée par des fauteuils (17 ; 17b,17c ;170), excepté la ou les plateformes les plus basses (17a), est à une distance (Dsup) de l'écran (14,140) qui est supérieure à la distance (Dinf) du bord avant (18) le plus proche de l'écran (14,140) des plateformes inférieures (17 ;17b,170).

10. Salle de projection selon la revendication 9, **caractérisée en ce que** la distance (Dsup) du bord avant (18) de chaque plateforme munie de fauteuils (17 ;17b,170), excepté la ou les plateformes la ou les plus basse(s) (17a), est telle que ledit bord avant (18) n'est pas situé dans l'axe de vision (Y) partant de l'oeil du ou des spectateurs du dernier rang de la plateforme (17,17b,17a,170) située juste en dessous et visant le bord supérieur (19) de l'écran (14,140).

11. Salle de projection selon l'une quelconque des revendications précédentes, **caractérisée en ce que** les plateformes (17 ;17a,17b,17c) sont agencées en quinconce sur la paroi de fond (15).

12. Salle de projection selon l'une quelconque des revendications précédentes, **caractérisé en ce que** chaque plateforme (17 ;17a,17b,17c) présente un bord avant (27) circulaire, et **en ce que** le nombre de rangs de chaque plateforme (17 ;17a,17b,17c) est compris entre 2 et 4.

13. Salle de projection selon l'une quelconque des revendications précédentes, **caractérisée en ce que** la paroi de fond (15,150) est en arc de cercle inverse à l'ergonomie circulaire concave de l'écran (14,140).
